# FASCICULE DE BREVET EUROPEEN

(11) **EP 0 041 033 B1**
(45) Date de publication et mention de la délivrance du brevet: **24.07.1985**
(21) Numéro de dépôt: 81400868.6
(22) Date de dépôt: 27.05.1981
(51) Int. Cl.: B27G 11/00

(54) **Dispositif d'application d'un produit liquide visqueux, et notamment d'un mélange collant, sur un support, et installation d'encollage équipée de ce dispositif**
Einrichtung zum Auftragen einer viskosen Flüssigkeit, insbesondere einer Leimmischung auf einen Träger, und Leimanlage mit einer solchen Einrichtung
Apparatus for applying a viscous liquid and in particular an adhesive mixture to a support, and a device provided with such an apparatus

(30) Priorité: 28.05.1980 FR 8011886; 24.03.1981 FR 8106052
(43) Date de publication de la demande: 02.12.1981
(73) Titulaire: Laury, Gaston, F-89430 Tanlay (FR)
(72) Inventeur: Laury, Gaston, F-89430 Tanlay (FR)
(74) Mandataire: Lemoine, Robert

## Description

La présente invention concerne un dispositif d'application d'un produit liquide visqueux, et notamment d'un mélange collant sur une face d'un support en mouvement, dispositif qui comprend un sabot applicateur présentant à une extrémité, un nez percé d'au moins un orifice de distribution du produit d'application, qui vient normalement se placer à proximité immédiate de ladite face du support en mouvement et qui communique avec un conduit d'alimentation en produit d'application équipé d'un clapet d'obturation.

La présente invention a trait également à une installation d'encollage de pièces de bois équipée d'un tel dispositif d'application.

Dans le domaine de l'industrie du bois, et plus précisément dans le cadre de la technique du panneautage ou de la fabrication des poutres en lamellé-collé, on procède souvent à des opérations d'encollage de pièces de bois. A cette fin, on dispose à l'heure actuelle de différents dispositifs d'application tels que des rouleaux doseurs qui appliquent un film de colle sur les pièces de bois ou des rampes perforées qui déposent des filets de colle sur des pièces en mouvement sous celles-ci.

Le brevet américain n° 2 726 632 décrit un dispositif d'application du type à rampe perforée, plus spécialement destiné à l'enduction d'éléments de construction poreux, tels que des parpaings, des briques, des tuiles, etc. Dans ce dispositif d'application connu, la rampe perforée est prévue à l'extrémité d'un sabot applicateur maintenu fixe au-dessus des éléments à enduire défilant sous celui-ci. Ce document a servi de base pour l'élaboration du préambule de la revendication 1.

Un tel dispositif présente l'inconvénient d'être d'une utilisation rigide et d'un domaine d'application très limité. Il ne permet pas notamment d'enduire des supports dans n'importe quelle position et n'est pas adapté à toutes les largeurs et épaisseurs de ces supports. Il ne possède pas en outre d'alimentation automatique réglable en produit d'enduction ce qui les rend peu rentable et conduit, dans le cas d'un ecollage en continu de pièces de bois, à des pertes de produit d'encollage.

La présente invention se propose de remédier à ces inconvénients et pour ce faire elle a pour objet un dispositif d'application du type spécifié di- dessus, qui se caractérise en ce que le sabot applicateur est monté pivotant autour d'un axe fixe sensiblement perpendiculaire à la direction de déplacement du support et comporte des moyens de positionnement du nez du sabot aptes à maintenir ce dernier dans une position de travail variable, ces moyens de positionnement comprenant au moins organe élastique qui sollicite le sabot dans son sens de pivotement vers le support.

Toute en étant d'une structure relativement simple, ce dispositif d'application peut être adapté à toutes les épaisseurs du support à enduire du fait que son sabot est pivotant.

Selon un premier mode de réalisation, lesdits moyens de positionnement comprennent une queue fixée au sabot à l'opposé du nez par rapport à l'axe de pivotement, l'organe élastique étant constitué par un ressort qui exerce son action sur cette queue pour amener le nez du sabot dans la trajectoire du support, si bien que, dès que ce dernier vient au contact du nez, le sabot passe automatiquement, à l'encontre de l'action du ressort d'une position abaissée de repos à une position relevée de travail dans laquelle son nez est maintenu appliqué contre le support. Cette disposition permet au dispositif d'application de travailler dans n'importe quelle position.

De préférence le déplacement de la queue du sabot dans ledit sens de pivotement est limité par une vis de réglage formant butée.

Selon un deuxième mode de réalisation, lesdits moyens de positionnement comprennent un bras solidaire, par une extrémité, du sabot, et recevant à son autre extrémité une vis qui s'appuie librement sur une plaque de support fixe, l'organe élastique étant constitué par un ressort collicite le bras vers cette plaque de support. En agissant sur cette vis, on peut déplacer le bras par rapport à la plaque de support et ainsi régler la hauteur du nez du sabot par rapport à la face à enduire.

Selon une autre caractéristique avantageuse de la présente invention, le sabot est monté oscillant autour d'un pivot perpendiculaire à l'axe de pivotement et monté à rotation autour de ce dernier, des moyens de guidage solidaires du sabot étant prévus pour maintenir ce dernier centré sur l'axe de la face à revêtir du support, et dans un mode de réalisation préféré, ces moyens de guidage comprennent un patin apte à s'appliquer sur un chant du support et une lame-ressort destinée à venir s'appuyer élastiquement sur l'autre chant du support. Cette disposition permet au sabot applicateur de suivre parfaitement le support lors de son mouvement d'avance, même si les chants de celui-ci ne sont pas rectilignes.

Avantageusement, la lame-ressort est montée, par l'intermédiaire d'un ensemble vis-écrou, sur une glissière perpendiculaire à la direction de déplacement du support, ce qui permet de réglar sa position selon la largeur du support.

En outre, le dispositif d'application selon l'invention comprend un organe de commande du clapet d'obturation assurant l'alimentation en produit d'application du sabot.

Dans un premier mode de réalisation de l'organe de commande du clapet conçu pour fonctionner en combinaison avec le premier mode de réalisation des moyens de positionnement du nez du sabot applicateur, cet organe de commande est constitué par un micro-contacteur inverse disposé dans le trajet de déplacement de la queue de telle manière à passer dans une position commandant l'ouverture du clapet lorsque le sabot est relevé dans sa position de travail. L'alimentation en produit du sabot est ainsi déclenchée par le sabot luimême lorsque son nez est relevé par le support en mouvement.

Selon deux autres modes de réalisation de l'organe de commande du clapet apte à fonctionner en combinaison avec l'un ou l'autre des modes de réalisation des moyens de positionnement du nez du sabot applicateur, l'organe de commande est constitué par un micro-rupteur placé sur le trajet du support pour être actionné par l'une ou l'autre des extrémités de celui-ci lors de son déplacement ou par une cellule photo-électrique le rayon lumineux coupe le trajet du support.

De préférence, le micro-rupteur est monté coulissant sur une règle graduée parallèle à la direction de déplacement du support. On peut ainsi régler la position du micro-rupteur en amont du nez du sabot en fonction de la vitesse d'avance du support, pour compenser le temps de réponse du système d'alimentation du sabot et permettre une application précise du produit à partir de l'extrémité frontale du support.

Dans le même but, la cellule photo-électrique est associée à un relais temporisateur réglable.

On peut aussi prévoir, toujours dans la même optique, d'équiper le sabot d'un réservoir-tampon dans lequel coulisse un piston qui divise le réservoir-tampon en deux chambres dont une est reliée au conduit d'alimentation du sabot et communique avec le ou les orifices par l'intermédiaire d'une électro-vanne sensible à l'organe de commande et l'autre est alimentée en permanence en air comprimé, la course de retour du piston étant limitée par une butée réglable constituée par un contact à impulsion monté sur le circuit électrique de commande du clapet. On constitue ainsi une réserve de produit qui sera appliquée par le piston sur le support pendant le temps de réponse du système d'alimentation.

Dans un mode de réalisation préféré, le nez du sabot est constitué par une rampe creuse montée amovible sur l'extrémité libre du sabot et percée du ou des orifices. On peut donc monter sur le sabot des rampes de toute longueur adaptées aux largeurs des supports à enduire, et notamment des rampes de grande longueur pour l'encollage des panneaux de contre-plaqué. Grâce à cette disposition, on peut en outre régler à souhait l'orientation des orifices du nez du sabot.

Plusieurs modes de réalisation de l'invention vont être décrits ci-après à titre d'exemples non- limitatifs en référence aux dessins annexés dans lesquels:
- la figure 1 est une vue schématique d'une installation pour l'encollage de lattes de bois équipée d'un premier mode de réalisation du dispositif d'application selon la présente invention;
- la figure 2 est une vue de côté selon la flèche A de la figure 1, su sabot du dispositif d'application;
- la figure 3 montre une variante de montage de ce sabot;
- la figure 4 est une vue de côté, partiellement en coupe et à plus grande échelle d'un deuxième mode de réalisation du dispositif d'application selon l'invention;
- la figure 5 est une vue de dessus du dispositif d'application de la figure 4;
- la figure 6 représente en coupe une variante de montage de la rampe perforée du dispositif des figures 4 et 5;
- la figure 7 est une vue de dessus d'une, variante de réalisation de l'organe de commande équipant le dispositif des figures 4 et 5; et
- la figure 8 est une vue de côté du nez du sabot équipé d'un réservoir-tampon.

On va tout d'abord décrire, en référence à la figure 1, une installation pour l'encollage de lattes de bois, dans laquelle le dispositif d'application selon l'invention trouve une utilisation particulièrement intéressante.

Cette installation est tout spécialement conçue pour assurer en continu la fabrication d'un mélange collant à partir d'une résine et d'un durcisseur, et son application sur des lattes de bois. A cette fin, elle comprend deux réservoirs 1 et 2 contenant respectivement de la résine et du durcisseur, et associés chacun à une pompe 3 ou 4. Les pompes 3 et 4 transfèrent, au travers de conduits 5 et 6, deux courants distincts de résine et de durcisseur dans un doseur volumétrique à deux pistons 7. Un filtre 8 est en outre prévu sur le conduit de résine 5. Le doseur 7, qui assure une répartition en volume des deux produits dans un rapport fixe, alimente une tête de mélange 9 dans laquelle les deux produits sont admis séparément au travers de clapets 10 et 11. Le mélange collant formé à la sortie de la tête 9 est déposé en filets, au moyen d'un dispositif d'application 12, sur des lattes de bois L déplacées en succession devant ce dernier par des rouleaux 13. Un conduit souple 14 sur lequel est monté un clapet 15 relie la sortie de la tête de mélange 9 au dispositif d'application 12. Une arrivée d'eau 16 associée à un clapet 17 permet de nettoyer la tête de mélange 9 pendant les périodes de non-utilisation de celle-ci. La référence 18 désigne une armoire pneumatique qui alimente en air comprimé les pompes 3 et 4, le doseur 7 et les clapets 10, 11, 15 et 17.

Le dispositif d'application 12, qui fait plus précisément l'objet de la présente invention, est représente sous un premier mode de réalisation sur la figure 1. Comme on peut le voir, ce dispositif comprend un sabot applicateur 19 monté pivotant autour d'un axe fixe 20 parallèle à la face F à encoller de la latte L et perpendiculaire à la direction de déplacement de cette dernière. L'axe 20 est porté par le bâti non représenté de l'installation. Le sabot 19 est en outre incliné dans le sens de déplacement B de la latte L et présente à son extrémité libre un nez 21 conformé en biseau et parallèle à l'axe 20. Comme on le voit mieux sur la figure 2, le nez 21 a une largeur qui correspond sensiblement à celle de la latte L et est percé d'orifices 22 qui communiquent, au travers de canaux 23 intérieurs au sabot, avec le conduit d'alimentation 14, ces orifices étant disposés suivant un alignement perpendiculaire à la direction de déplacement de la latte L, pour déposer sur celle-ci des filets de mélange collant parallèles aux bords de la latte.

En revenant à la figure 1, on peut voir OldlA 10 sabot 19 comporte une queue 24 qui s'étend en arrière de l'axe 20 et radialement par rapport à celui-ci. La queue 24 est sollicitée par un ressort 25 dans un sens qui fait pivoter le sabot 19 vers le plan de déplacement de la latte L pour que son nez 21 soit placé dans le trajet de celle-ci. De la sorte, dès que la latte L vient au contact du nez 21 au cours de son déplacement dans le sens de la flèche B, le sabot 19 passe automatiquement, à l'encontre de l'action du ressort 25, d'une position abaissée de repos (non représentée) à une position relevée de travail dans laquelle le nez 21 est maintenu appliqué contre la latte L. La position de repos du sabot peut être réglée par une vis 26 constituant une butée pour la queue 24.

Le sabot 19 est alimenté en mélange collant par l'intermédiaire d'un clapet 15. Ce clapet 15 ainsi que clapets 10 et 11 et les pompes 3 et 4 sont rendus actifs au inactifs par un organe de commande 27 disposé dans le circuit électrique de commande de l'armoire 18, et constitué ici par un micro-contacteur 27, disposé dans le trajet de la queue 24 du sabot pour être déplacé par celle-ci au cours du pivotement du sabot. Ainsi, lorsque le sabot est dans sa position abaissée de repos, le micro-contacteur est relevé par la queue 24 et coupe l'alimentation du sabot. Par contre, dès que le sabot est relevé par la latte, il est abaissé, comme représenté sur la figure 1 et déclenche l'alimentation en mélange collant du sabot 19. Une fois que la latte a complètement dépassé le nez du sabot, celui-ci revient dans sa position de repos, ce qui arrête son alimentation en mélange collant.

On notera ici que le sabot 19 peut être monté autour d'un axe horizontal (voir figure 2) pour l'encollage de lattes se déplaçant à plat, en vue notamment de la fabrication des poutres en lamellé-collé. Toutefois, le sabot 19 peut être monté pivotant autour d'un axe vertical (voir figure 3), afin d'équiper des machines panneauteuses et latteuses dans lesquelles les lattes sont encoul- lées en étant dressées sur un de leurs chants.

Les figures 4 et 5 représentent un deuxième mode de réalisation du dispositif d'application selon l'invention, dans lequel le sabot 19 est monté oscillant autour d'un pivot 28 perpendiculaire à l'axe 20 et porté par un manchon 29 entourant avec un léger jeu ce dernier. Par ailleurs, le sabot 19 porte sur un côté, un patin 30 disposé le long du trajet de la latte L, de manière à venir s'appliquer, lors du déplacement de celle-ci, sur l'un de ses chants. Une lame-ressort 31, solidaire du sabot, fait face au patin 30 et s'etend légèrement dans le trajet de la latte L de manière à s'appuyer élastiquement sur l'autre chant de cette dernière. Ainsi, la latte en mouvement est enserrée entre le patin 30 et la lame-ressort 31 de sorte que le sabot 19 est maintenu parfaitement centré sur l'axe de sa face à encoller même en cas de défaut de rectitude des chants.

Il convient d'ajouter que la lame-ressort 31 est montée, par l'intermédiaire d'un ensemble vis-écrou 32, sur une glissière 33 solidaire du sabot 19, qui s'étend perpendiculairement à la direction de déplacement de la latte. On peut ainsi régler la position de la lame 31 en fonction de la largeur de la latte à encoller.

Alors que le premier mode de réalisation du dispositif selon l'invention fonctionne par contact du nez 21 du sabot 19 sur la face F à encoller, son deuxième mode de réalisation représenté sur les figures 4 et 5, est plus spécialement conçu pour une application par gravité des filets de mélange collant.

A cette fin, le sabot 19 comporte un bras 34 qui maintient le nez 21 à une hauteur réglable de la latte L. Le bras 34 est relié par une extrémité au manchon 29 et reçoit à son autre extrémité une vis 35 qui s'appuie sur une plaque de support fixe 36 faisant partie du bâti de l'installation. Un ressort 37 travaillant en compression sollicite le bras 34 vers cette plaque de support 36. On comprendra aisément qu'en agissant sur la vis 35, on peut relever ou abaisser le nez du sabot pour régler sa hauteur par rapport à la latte à encoller.

La figure 4 montre également un mode de réalisation préféré du nez 21 dans le cas du sabot des figures 4 et 5. Ce nez est constitué par une rampe cylindrique creuse 38, montée amovible, par des vis 38a, à l'intérieur d'une chape 39 solidaire de l'extrémité libre du sabot 19. Les orifices 22 sont réalisés, dans ce cas, à travers la paroi de la rampe, et le conduit d'alimentation 14 communique avec l'intérieur de cette dernière. On comprendra que l'on peut, par ce biais, facilement adapter sur le sabot des rampes de toutes longueurs correspondant à la largeur du support à encoller, latte de bois, panneau de contre-plaqué ou autres.

Un autre avantage de ce mode de réalisation du nez réside dans le fait que l'on peut modifier à souhait l'orientation des orifices 22. On peut ainsi les diriger perpendiculairement au support L, comme représenté sur la figure 4, ou obliquement dans le sens de déplacement du support, comme représenté sur la figure 6.

En combinaison avec le sabot qui vient d'être décrit, on peut utiliser comme organe de commande, in micro-rupteur 40 placé le long du trajet de la latte L de telle façon à être actionné par celle-ci lors de son passage. Le micro-rupteur 40 est positionné en amont du nez 19 du sabot 21 et à une distance telle que le temps mis par l'extrémité frontale E de latte pour parcourir sette distance soit égal au temps de réponse du sys- téme d'alimentation, c'est-à-dire au temps mis par le mélange collant, pour atteindre les orifices 22 à partir de l'instant d'actionnement du micro-rupteur.

De même, dès que le micro-rupteur est libéré par la latte, le dépôt du mélange collant s'arrête exactement à l'extrémité arrière de la latte sans aller au-delà.

Cette disposition est indispensable pour encoller avec précision sur toute leur longueur des lattes de bois entraînées à grande vitesse. Il va de soi que la position du micro-rupteur 40 doit être modifiée en fonction de la vitesse d'avancement de la latte et, pour cette raison, le micro-rupteur 40 est monté coulissant sur une règle graduée 41 parallèle à la direction de déplacement des lattes.

Comme représenté sur la figure 7, une cellule photo-électrique 42 dont le rayon lumineux coupe le trajet de la latte L peut jouer le même rôle que le micro-rupteur. Toutefois, la cellule 42 est disposée à place fixe et le changement de la vitesse d'avancement des lattes est compensé par l'action d'un relais temporisateur réglable 43 monté en série avec la cellule 42 dans le circuit électrique de commande de l'armoire 18.

Le micro-rupteur 40 ou la cellule photo-électrique 42 peuvent bien évidement équiper le sabot des figures 1 et 2 en remplacement du micro-contacteur 27.

La figure 8 représente un autre moyen pour compenser le temps de réponse du système d'alimentation, adaptable sur le sabot des figures 1 et 2.

Ces moyens comprennent un réservoir-tampon 44 dans lequel est monté coulissant un piston 45 qui divise le réservoir-tampon en deux chambres 46 et 47. La chambre 46 est reliée au conduit d'alimentation 14 du sabot 19, et communique avec les orifices 22 de celui-ci par l'intermédiaire d'une électrovanne 48 commandée par le micro-contacteur 27. L'autre chambre 47 est alimentée en permanence en air comprimé au travers d'un conduit 49. Une butée réglable 50 est en outre prévue pour limiter la course de retour du piston 45 et fixer le volume de la chambre 46. Cette butée est constituée en fait par un contact à impulsion monté sur le circuit électrique de commande de l'armoire 18.

La compensation du temps de réponse du système d'alimentation à l'aide de ce réservoir tampon s'effectue de la manière suivante:

Avant le passage de la première latte sous le sabot, le micro-contacteur 27 est ouvert en maintenant fermée l'électrovanne 48. On déclenche alors manuellement l'alimentation du sabot ce qui a pour effet de remplir la chambre 46 du réservoir d'une quantité R de mélange collant déterminée par la position du contact 50, réglée en fonction de la vitesse d'avancement et de la largeur des lattes. A l'instant où le piston 45, déplacé par le mélange collant, touche le contact 50, l'alimentation du sabot est stoppée. Ensuite dès que l'extrémité frontale de la première latte vient au contact du nez 21, l'électrovanne s'ouvre et, pendant le temps de réponse du système d'alimentation, le piston 45 pousse la quantité R de mélange collant à travers les orifices 22 en attendant l'arrivée normale du mélange collant par le conduit 14.

A l'instant où la latte échappe au nez 21 du sabot 19, le micro-contacteur s'ouvre et l'électro- vanne 48 se ferme. Pendant le temps de réponse du système d'alimentation, la chambre 46 du réservoir-tampon se remplit alors de la quantité R de mélange collant en vue du cycle suivant d'alimentation.

Il va de soi que ce réservoir-tampon peut équiper un sabot du deuxième mode de réalisation associé à un micro-rupteur ou une cellule photo-électrique placé fixe au niveau du nez du sabot.

Il est aisé de comprendre que le dispositif d'application selon l'invention permet un encollage de précision, automatique et en continu, de pièces de bois se déplaçant en succession devant lui, et ce sans perte de mélange collant. Il peut être adapté à toutes les largeurs et épaisseurs des pièces de bois et permet un encollage dans toutes les positions, et notamment horizontale et verticale, de celles-ci.

Le dispositif selon l'invention peut bien entendu être utilisé pour l'application de tout produit liquide visqueux sur tout type de support rigide.

## Revendications

1. Dispositif d'application d'un produit liquide visqueux, et notamment d'un mélange collant, sur une face (F) d'un support (L) en mouvement, dispositif qui comprend un sabot applicateur (19) présentant à une extrémité, un nez (21) percé d'au moins un orifice (22) de distribution du produit d'application, qui vient normalement se placer à proximité immédiate de ladite face (F) du support en mouvement et qui communique avec un conduit d'alimentation en produit d'application (14) équipé d'un clapet d'obturation (15), caractérisé en ce que ledit sabot applicateur (19) est monté pivotant autour d'un axe fixe (20) sensiblement perpendiculaire à la direction de déplacement du support (L) et comporte des moyens de positionnement (24, 25; 34, 35, 37) du nez du sabot aptes à maintenir ce dernier dans une position de travail variable, ces moyens de positionnement comprenant au moins un organe élastique (25; 37) qui sollicite le sabot dans son sens de pivotement vers le support (L).

2. Dispositif selon la revendication 1, caractérisé en ce que lesdits moyens de positionnement comprennent une queue (24) fixée au sabot (19) à l'opposé du nez (21) par rapport à l'axe de pivotement (20), l'organe élastique étant constitué par un ressort (25) qui exerce son action sur cette queue (24) pour amener le nez du sabot dans la trajectoire du support (L), si bien que, dès que ce dernier vient au contact du nez, le sabot (19) passe automatiquement, à l'encontre de l'action du ressort (25) d'une position abaissée de repos à une position relevée de travail dans laquelle son nez (21) est maintenu appliqué contre le support (L)

3. Dispositif selon la revendication 2, caractérisé en ce que le déplacement de la queue (24) du sabot (19) dans ledit sens de pivotement est limité par une vis de réglage (26) formant butée.

4. Dispositif selon la revendication 1, caractérisé en ce que lesdits moyens de positionnement comprennent un bras (34) solidaire par une extrémité du sabot (19), et recevant à son autre extrémité une vis (35) qui s'appuie librement sur une plaque de support fixe (36), l'organe élastique étant constitué par un ressort (37) qui sollicite le bras (34) vers cette plaque de support (36).

5. Dispositif selon l'une quelconque des revendications 1 à 4, caractérisé en ce que le sabot (19) est monté oscillant autour d'un pivot (28) perpendiculaire à l'axe de pivotement (20) et monté à rotation autour de ce dernier, des moyens de guidage (30, 31) solidaires du sabot (19) étant prévus pour maintenir ce dernier centré sur l'axe de la face (F) à revêtir du support (L).

6. Dispositif selon la revendication 5, caractérisé en ce que les moyens de guidage comprennent un patin (30) apte à s'appliquer sur un chant du support et une lame-ressort (31) destinée à venir s'appuyer élastiquement sur l'autre chant du support.

7. Dispositif selon la revendication 6, caractérisé en ce que la lame-ressort (31) est montée, par l'intermédiaire d'un ensemble vis-écrou (32), sur une glissière (33) perpendiculaire à la direction de déplacement du support.

8. Dispositif selon l'une quelconque des revendications 1 à 3 et 5 à 7, comprenant un organe de commande du clapet d'obturation (15) assurant l'alimentation en produit d'application du sabot (19), caractérisé en ce que cet organe de commande est constitué par un micro-contacteur inverse (27) disposé dans le trajet de déplacement de la queue (24) de telle manière à passer dans une position commandant l'ouverture du clapet (15) lorsque le sabot (19) est relevé dans sa position de travail.

9. Dispositif selon l'une quelconque des revendications 1 à 7, comprenant un organe de commande du clapet d'obturation (15) assurant l'alimentation en produit d'application du sabot (19), caractérisé en ce que cet organe de commande est constitué par un micro-rupteur (40) placé sur le trajet du support (L) pour être actionné par l'une ou l'autre des extrémités de celui-ci lors du déplacement de support.

10. Dispositif selon la revendication 9, caractérisé en ce que le micro-rupteur (40) monté coulissant sur une règle graduée (41) parallèle à la direction de déplacement du support (L).

11. Dispositif selon l'une quelconque des revendications 1 à 7, comprenant un organe de commande du clapet d'obturation (15) assurant l'alimentation en produit d'application du sabot (19), caractérisé en ce que l'organe de commande est constitué par une cellule photo-électrique (42) dont le rayon lumineux coupe le trajet du support (L).

12. Dispositif selon la revendication 11, caractérisé en ce que la cellule photo-électrique (42) est montée fixe et est associée à un relais temporisateur réglable (43).

13. Dispositif selon l'une quelconque des revendications 8 à 12, caractérisé en ce que le sabot est équipé d'un réservoir-tampon (44) dans lequel coulisse un piston (45) qui divise le réservoir-tampon en deux chambres dont une (46) est reliée au conduit d'alimentation (14) du sabot (19) et communique avec le ou les orifices (22) par l'intermédiaire d'une électrovanne (48) sensible à l'organe de commande, et l'autre (47) est alimentée en permanence en air comprimé, la course de retour du piston (45) étant limitée par une butée réglable (50) constituée par un contact à impulsion monté sur le circuit électrique de commande du clapet (15).

14. Dispositif selon l'une quelconque des revendications 1 à 13, caractérisé en ce que le nez du sabot est constitué par une rampe creuse (38) montée amovible sur l'extrémité libre du sabot (19) et percée du ou des orifices (22).

15. Dispositif selon la revendication 14, caractérisé en ce que la rampe (38) est montée de telle manière que le ou les orifices (22) soient dirigés perpendiculairement à la face (F) du support (L).

16. Dispositif selon la revendication 14, caractérisé en ce que la rampe (38) est montée de telle manière que le ou les orifices (22) soient dirigés obliquement dans le sens de déplacement du support (L).

17. Installation pour l'encollage de supports plans tels que des lattes ou panneaux de bois, comprenant deux réservoirs (1, 2) contenant respectivement une résine et un durcisseur, un doseur volumétrique à deux pistons (7) relié aux réservoirs par l'intermédiaire de pompes (3, 4), une tête de mélange (9) alimentée par le doseur, au travers de clapets (10, 11), pour produire un mélange collant et un organe d'encollage (12) pour déposer ce mélange sur le support (L), caractérisé en ce que l'organe d'encollage est constitué par le dispositif d'application selon l'une quelconque des revendications 1 à 16.

18. Installation selon la revendication 17, équipée d'un dispositif d'application selon l'une quelconque revendications 8 à 16, caractérisée en ce que l'organe de commande de ce dispositif agit aussi sur les clapets (10, 11 et 15) et sur les pompes (3 et 4).

## Patentansprüche

1. Vorrichtung zum Auftragen eines flüssigen, viskosen Produkts, und insbesondere eines klebenden Gemischs, auf eine Fläche (F) eines Trägers (L) in Bewegung, die einen Auftragsschuh (19) umfaßt, der an einem Ende eine Nase (21) aufweist, die von wenigstens einer Verteilungsöffnung (22) für das Auftragsprodukt durchbohrt ist, die normalerweise in unmittelbare Nähe der Fläche (F) des Trägers in Bewegung gelangt und die mit einer Zufuhrleitung für Auftragsprodukt (14), ausgestattet mit einer Verschlußklappe (15), kommuniziert, dadurch gekennzeichnet, daß der Auftragsschuh (19) um eine feste Achse (20) im wesentlichen senkrecht zur Verschiebungsrichtung des Trägers (L) schwenkend montiert ist und Positioniereinrichtungen (24, 25; 34, 35, 37) der Schuhnase aufweist, geeignet, letztere in einer variablen Arbeitsposition zu halten, wobei diese Positioniereinrichtungen wenigstens ein elastisches Organ (25; 37) umfassen, das den Schuh in seiner Schwenkrichtung gegen den Träger (L) beansprucht.

2. Vorrichtung nach Anspruch 1, dadurch gekennzeichnet, daß die Positioniereinrichtungen ein am Schuh (19) entgegengesetzt zur Nase (21), bezogen auf die Schwenkachse (20), fixiertes Schaftstück (24) umfassen, wobei das elastische Organ aus einer Feder (25) besteht, die ihre Wirkung auf dieses Schaftstück (24) ausübt, um die Schuhnase in die Bahn des Trägers (L) zu führen, so daß, sobald letzterer mit der Nase in Behrührung gelangt, der Schuh (19) automatisch entgegen der Wirkung der Feder (25) von einer tiefen Ruhestellung in eine erhöhte Arbeitsstellung übergeht, in der die Nase (21) gegen den Träger (L) gedrückt gehalten wird.

3. Vorrichtung nach Anspruch 2, dadurch gekennzeichnet, daß die Verschiebung des Schaftstücks (24) des Schuhs (19) in der Schwenkrichtung durch eine einen Anschlag bildende Stellschraube (26) begrenzt ist.

4. Vorrichtung nach Anspruch 1, dadurch gekennzeichnet, daß die Positioniereinrichtungen einen Arm (34) umfassen, formschlüssig verbunden über ein Ende mit dem Schuh (19), und an seinem anderen Ende eine Schraube (35) aufnehmend, die sich frei auf eine feste Trägerplatte (36) stützt, wobei das elastische Organ aus einer Feder (37) besteht, die den Arm (34) gegen diese Trägerplatte (36) beansprucht.

5. Vorrichtung nach irgend einem der Ansprüche 1 bis 4, dadurch gekennzeichnet, daß der Schuh (19) um einen Drehpunkt (28) senkrecht zur Schwenkachse (20) schwingend montiert ist und um letztere drehbar montiert ist, wobei formschlüssig mit dem Schuh (19) verbundene Führungseinrichtung (30, 31) vorgesehen sind, um letzteren auf der Achse der zu überziehenden Fläche (F) des Trägers (L) zentriert zu halten.

6. Vorrichtung nach Anspruch 5, dadurch gekennzeichnet, daß die Führungseinrichtungen eine Kufe (30), geeignet, sich an eine Kante des Trägers zu drücken, und ein Federblatt (31), dazu bestimmt, sich elastisch gegen die andere Kante des Trägers zu drücken, umfassen.

7. Vorrichtung nach Anspruch 6, dadurch gekennzeichnet, daß das Federblatt (31) mit Hilfe einer Einheit Schraube-Mutter (32) auf einer Gleitschiene (33) senkrecht zur Verschiebungsrichtung des Trägers montiert ist.

8. Vorrichtung nach irgend einem der Ansprüche 1 bis 3 und 5 bis 7, umfassend ein Steuerorgan für die Verschlußklappe (15), die Versorgung des Schuhs (19) mit Auftragsprodukt gewährleistend, dadurch gekennzeichnet, daß dieses Steuerorgan aus einem inversen Mikrokontaktgeber (27) besteht, der in der Verschiebungsbahn des Schaftstücks (24) angeordnet ist, daß in eine Position übergegangen word, die die Öffnung der Klappe (15) betätigt, wenn der Schuh (19) in seine Arbeitsstellung gehoben wird.

9. Vorrichtung nach irgend einem der Ansprüche 1 bis 7, umfassend ein Steuerorgen für die Verschlußklappe (15), die Versorgung des Schuhs (19) mit Auftragsprodukt gewährleistend, dadurch gekennzeichnet, daß dieses Steuerorgan aus einem Mikrounterbrecher (40) besteht, auf der Bahn des Trägers (L) angeordnet, um von dem einen oder dem anderen seiner Enden bei der Verschiebung des Trägers betätigt zu werden.

10. Vorrichtung nach Anspruch 9, dadurch gekennzeichnet, daß der Mikrounterbrecher (40) auf einer Meßschiene (41) parallel zur Verschiebungsrichtung des Trägers (L) gleitend montiert ist.

11. Vorrichtung nach irgend einem der Ansprüche 1 bis 7, umfassend ein Steuerorgan für die Verschlußklappe (15), die Versorgung des Schuhs (19) mit Auftragsprodukt gewährleistend, dadurch gekennzeichnet, daß das Steuerorgan aus einer photoelektrischen Zelle (42) besteht, deren Lichstrahl die Bahn des Trägers (L) schneidet.

12. Vorrichtung nach Anspruch 11, dadurch gekennzeichnet, daß die photoelektrische Zelle (42) fest montiert und mit einem regelbaren Verzögerungsrelais (43) assoziiert ist.

13. Vorrichtung nach irgend einem der Ansprüche 8 bis 12, dadurch gekennzeichnet, daß der Schuh mit einem Vorratsstopfen (44) ausgestattet ist, in den ein Kolben (45) gleitet, der den Vorratsstopfen in zwei Kammeren unterteilt, deren eine (46) mit der Zufuhrleitung (14) des Schuhs (19) verbunden ist und mit der oder den Öffnungen (22) über ein Magnetventil 48), das auf das Steuerorgan anspricht, kommuniziert und deren andere (47) ständig mit Druckluft versorgt wird, wobei die Rückkehr des Kolbens (45) durch einen regelbaren Anschlag (50) begrenzt wird, der aus einem Tippkontakt besteht, welcher auf dem elektrischen Steuerschaltkreis der Klappe (15) montiert ist.

14. Vorrichtung nach irgend einem der Ansprüche 1 bis 13, dadurch gekennzeichnet, daß die Schuhnase aus einer hohlen Rampe (38) besteht, entfernbar montiert auf dem freien Ende des Schuhs (19) und von einer Öffnung oder von Öffnungen (22) durchbohrt.

15. Vorrichtung nach Anspruch 14, dadurch gekennzeichnet, daß die Rampe (38) so montiert ist, daß die Öffnung oder die Öffnungen (22) senkrecht auf die Fläche (F) des Trägers (L) gerichtet sind.

16. Vorrichtung nach Anspruch 14, dadurch gekennzeichnet, daß die Rampe (38) so montiert ist, daß die Öffnung oder die Öffnungen (22) schräg in Verschiebungsrichtung des Trägers (L) gerichtet sind.

17. Anlage zum Leimen von ebenen Trägern, wie Holz-Latten oder - Paneelen, umfassend zwei Vorratsbehälter (1, 2), die ein Harz bzw. einen Härter enthalten, einen volumetrischen Zuteiler mit zwei Kolben (7), verbunden mit den Vorratsbehältern über Pumpen (3, 4), einen vom Zuteiler über Klappenventile (10, 11) gespeisten Mischkopf (9) zur Bildung eines klebenden Gemischs, und ein Leimorgan (12) zum Aufbringen dieses Gemischs auf den Träger (L), dadurch gekennzeichnet, daß das Leimorgan aus der Auftragsvorrichtung gemäß einem der Ansprüche 1 bis 16 besteht.

18. Anlage nach Anspruch 17, ausgestattet mit einer Auftragsvorrichtung gemäß irgend einem der Ansprüche 8 bis 16, dadurch gekennzeichnet, daß das Steuerorgan der Vorrichtung auch auf die Klappenventile (10, 11 und 15) und auf die Pumpen (3 und 4) einwirkt.

## Claims

1. A device for applying a viscous liquid product, and more especially an adhesive mixture, to a face (F) of a moving support (L), which device comprises an applicator shoe (19) having, at one end, a nose (21) pierced with at least one orifice (22) for distributing the application product, which is normally placed in the immediate vicinity of said face (F) of the moving support and which communicates with an application product supply duct (14) equipped with a closure valve (15), characterized in that said applicator shoe (19) is mounted for pivoting about a fixed axis (20) substantially perpendicular to the direction of movement of the support (L) and comprises means (24, 25; 34,35,37) for positioning the nose of the shoe adapted for maintaining this latter in a variable work position, these positioning means comprising at least one resilient member (25; 37) which urges the shoe in its pivoting direction towards the support (L).

2. The device according to claim 1, characterized in that said positioning means comprise a tail piece (24) fixed to the shoe (19) at the opposite side to the nose (21) with respect to the pivoting axis (20), the resilient member being formed by a spring (25) which exerts its action on this tail piece (24) for bringing the nose of the shoe into the path of the support (L) so that, as soon as this latter comes into contact with the nose, the shoe (19) passes automatically against the action of the spring (25) from a lowered rest position to a raised work position in which its nose (21) is maintained applied against the support (L).

3. The device according to claim 2, characterized in that the movement of the tail piece (24) of the shoe (19) in said pivoting direction is limited by an adjusting screw (26) forming a stop.

4. The device according to claim 1, characterized in that said positioning means comprise an arm (34) fixed by one end to the shoe (19) and receiving at its other end a screw (35) which bears freely on a fixed support plate (36), the resilient member being formed by a spring (37) which urges the arm (34) towards this support plate (36).

5. The device according to any one of claims 1 to 4, characterized in that the shoe (19) is mounted for swinging about a pivot (28) perpendicular to the pivoting axis (20) and mounted for rotation about this latter, guide means (30, 31) integral with the shoe (19) being provided for holding this latter centered on the axis of the face (F) to be covered of the support (L).

6. The device according to claim 5, characterized in that the guide means comprise a skid (30) adapted to be applied against one edge of the support and a spring blade (31) intended to bear resiliently against the other edge of the support.

7. The device according to claim 6, characterized in that the sprinq blade (31) is mounted, bv means of a screw-nut assembly (32), on a slide (33) perpendicular to the direction of movement of the support.

8. The device according to any one of claims 1 to 3 and 5 to 7, comprising a control member for the closure valve (15) ensuring the supply of application product to the shoe (19) characterized in that this control member is formed by an inverse micro-contactor (27) disposed in the path of movement of the tail piece (24) so as to pass into a position controlling opening of the valve (15) when the shoe (19) is raised into its work position.

9. The device according to any one of claims 1 to 7, comprising a control member for the closure valve (15) ensuring the supply of application product to the shoe (19), characterized in that this control member is formed by a microswitch (40) located in the path of the support (L) so as to be actuated by either one of the ends thereof during movement of the support.

10. The device according to claim 9, characterized in that the microswitch (40) is mounted for sliding over a graduated strip (41) parallel to the direction of movement of the support (L).

11. The device according to any one of claims 1 to 7, comprising a control member forthe closure valve (15) ensuring the supply of application product to the shoe (19), characterized in that the control member is formed by a photoelectric cell (42) whose light ray intersects the path of the support (L).

12. The device according to claim 11, characterized in that the photoelectric cell (42) is fixedly mounted and is associated with an adjustable time delay relay (43).

13. The device according to any one of claims 8 to 12, characterized in that the shoe is equipped with a reservoir pad (44) in which slides a piston (45) which divides the reservoir pad into two chambers one of which (46) is connected to the supply duct (14) of the shoe (19) and communicates with the orifice or orifices (22) through an electromagnetic valve (48) responsive to the control member and the other (47) is permanently supplied with compressed air, the return stroke of the piston (45) being limited by an adjustable stop (50) formed by a pulse contact mounted in the electric control circuit of the valve (15).

14. The device according to any one of claims 1 to 13, characterized in that the nose of the shoe is formed by a hollow ramp (38) removably mounted on the free end of the shoe (19) and pierced with the orifice or the orifices (22).

15. The device according to claim 14, characterized in that the ramp (38) is mounted so that the orifice or the orifices (22) are directed perpendicularly to the face (F) of the support (L).

16. The device according to claim 14, characterized in that the ramp (38) is mounted so that the orifice or the orifices (22) are directed obliquely in the direction of movement of the support (L).

17. An installation for coating flat supports such as wooden laths or panels, comprising two reservoirs (1, 2) containing respectively a resin and a hardener, a twin piston volumetric feed regulator (7) connected to the reservoirs through pumps (3, 4), a mixing head (9) fed by the feed regulator, through valves (10, 11) for producing an adhesive mixture and a coating member (12) for depositing this mixture on the support (L), characterized in that the coating member is formed by the application device according to any one of claims 1 to 16.

18. The installation according to claim 17, equipped with an application device according to any one of claims 8 to 16, characterized in that the control member of this device also acts on the valves (10, 11 and 15) and on the pumps (3 and 4).
